# EUROPÄISCHE PATENTSCHRIFT

(11) **EP 3 643 854 B1**
(45) Veröffentlichungstag und Bekanntmachung des Hinweises auf die Patenterteilung: **03.12.2025**
(21) Anmeldenummer: 18201701.2
(22) Anmeldetag: 22.10.2018
(51) Int. Cl.: E04G 21/14, B28B 23/00, B66C 1/66, B66B 11/00, E04B 1/41

(54) **LASTAUFNAHMEVORRICHTUNG**
LOAD-BEARING DEVICE
DISPOSITIF DE RÉCEPTION DE CHARGE

(43) Veröffentlichungstag der Anmeldung: 29.04.2020
(73) Patentinhaber: Leviat GmbH, 40764 Langenfeld (DE)
(72) Erfinder: STEGEMANN, Michael, 40764 Langenfeld (DE); ROIK, Matthias, 58455 Witten (DE); MAGIERA, Andrea, 40699 Erkrath (DE); STEINMANN, Walter, 8406 Winterhur (CH)
(74) Vertreter: Reinhardt, Annette

(56) Entgegenhaltungen:
- WO-A1-01/42601
- WO-A1-87/00823
- CH-A- 508 820
- DE-C- 330 106
- US-B1- 7 651 305

## Beschreibung

Die Erfindung betrifft eine Lastaufnahmevorrichtung der im Oberbegriff des Anspruchs 1 angegebenen Gattung.

Lastaufnahmevorrichtungen zur Einbettung in Beton werden beispielsweise bei der gerüstlosen Aufzugmontage verwendet. Während der Montage des Aufzugs dient der Aufzugskorb als Arbeitsplattform und hängt an einer oder mehreren Lastaufnahmevorrichtungen, die in der Decke des Aufzugsschachts einbetoniert sind.

Aus der WO 2013/064497 A1 geht eine Lastaufnahmevorrichtung, nämlich eine Lastschlaufenbox hervor. Als Lastaufnahmeelemente dienen bei der WO 2013/064497 A1 flexible Lastschlaufen. Beim Einhängen eines Ösenhakens an einer solchen Seilschlaufe kann die Seilschlaufe seitlich ausweichen und so das Einhängen erschweren. Ein Ausweichen der Seilschlaufe ist insbesondere zu beobachten, wenn der Ösenhaken eine Federsperre aufweist, die beim Einhängen des Ösenhakens zu überwinden ist, so dass für das Einhängen des Ösenhakens eine vergleichsweise große Kraft auf den Ösenhaken ausgeübt werden muss.

US7651305 B1 offenbart eine weitere Lastaufnahmevorrichtung.

Werden derartige Seilschlaufen mit vergleichsweise großer Steifigkeit ausgebildet, um auch das Einhängen von Ösenhaken mit Federsperre zu erlauben, so ist das Zurückschwenken der Seilschlaufen in den Verwahrkasten nach der Verwendung der Seilschlaufen erschwert.

Der Erfindung liegt die Aufgabe zugrunde, eine Lastaufnahmevorrichtung der gattungsgemäßen Art zu schaffen, bei der ein Einhängen eines Ösenhakens aus der Ferne auf einfache Weise möglich ist.

Diese Aufgabe wird durch eine Lastaufnahmevorrichtung mit den Merkmalen des Anspruchs 1 gelöst.

Erfindungsgemäß ist ein Verriegelungselement vorgesehen, das das mindestens eine Lastaufnahmeelement in der ausgeklappten Stellung gegen ein Verschwenken in die eingeklappte Stellung sichert. Durch das zusätzliche Verriegelungselement kann auf einfache Weise erreicht werden, dass das Lastaufnahmeelement nicht versehentlich zurück in die eingeklappte Stellung verschwenkt wird und Befestigungselemente wie Ösenhaken oder dergleichen auf einfache Weise aus der Ferne an dem Lastaufnahmeelement eingehakt werden können. Das Verriegelungselement kann kleinbauend ausgeführt werden, da lediglich ein Klappen des Lastaufnahmeelements in die eingeklappte Stellung verhindert werden muss. Durch das Verriegelungselement wird dadurch der Bauraum der Lastaufnahmevorrichtung nur unwesentlich beeinflusst. Es wird eine kompakte und einfache Anordnung erreicht, die einfach zu bedienen ist. Nach dem Lösen des Verriegelungselements kann das Lastaufnahmeelement auf einfache Weise zurück in den Verwahrkasten verschwenkt werden.

Gemäß der Erfindung besitzt das Verriegelungselement eine Verriegelungsstellung, in der das Verriegelungselement das Lastaufnahmeelement sichert und eine Entriegelungsstellung, in der das Lastaufnahmeelement um eine Schwenkachse verschwenkbar ist. Das Lastaufnahmeelement ist dabei vorzugsweise frei schwenkbar. In der Entriegelungsstellung des Verriegelungselements kann das Lastaufnahmeelement dadurch aus der ausgeklappten Stellung einfach und mit geringem Kraftaufwand zurück in die eingeklappte Stellung, also in den Verwahrkasten verschwenkt werden, so dass das Lastaufnahmeelement nach Gebrauch der Lastaufnahmevorrichtung nicht in den Arbeitsraum, insbesondere den Aufzugsschacht ragt und dessen Arbeitshöhe verringert.

In vorteilhafter Gestaltung ist das Verriegelungselement in Richtung auf seine Verriegelungsstellung gefedert gelagert. Dadurch wird ein sicheres Erreichen der Verriegelungsstellung erreicht, und ein unbeabsichtigtes Verschieben des Verriegelungselements in die Entriegelungsstellung wird verhindert. In alternativer Gestaltung kann jedoch auch vorgesehen sein, dass das Verriegelungselement nicht gefedert gelagert ist. Gemäß der Erfindung, fällt das Verriegelungselement bei einer Gestaltung ohne Feder aufgrund der Schwerkraft in seine Verriegelungsstellung, wenn das Lastaufnahmeelement in die ausgeklappte Stellung verstellt wird. Dadurch wird eine selbsttätige Verriegelung beim Verstellen des Lastaufnahmeelements in die ausgeklappte Stellung erreicht. Die Verstellung in die ausgeklappte Stellung erfolgt dann, wenn ein Deckel des Verwahrkastens abgenommen wird. Erfindungsgemäß , fällt das Lastaufnahmeelement beim Abnehmen eines Deckels des Verwahrkastens aufgrund der Schwerkraft in die ausgeklappte Stellung, und das Verriegelungselement fällt mit oder ohne Unterstützung einer Feder in die Verriegelungsstellung.

Vorteilhaft ist das Verriegelungselement von einer Feder beaufschlagt, die als Druckfeder ausgebildet ist und sich mit einem Ende gegenüber dem Verwahrkasten und mit dem anderen Ende gegenüber dem Verriegelungselement abstützt. Ein einfacher Aufbau ergibt sich, wenn das Verriegelungselement in der eingeklappten Stellung des Lastaufnahmeelements von dem Lastaufnahmeelement in der Entriegelungsstellung gehalten ist. Dadurch kann das Lastaufnahmeelement aus der eingeklappten Stellung selbsttätig in die ausgeklappte Stellung verschwenken, ohne hieran von dem Verriegelungselement gehindert zu werden. Das Verriegelungselement nimmt beim Verstellen des Lastaufnahmeelements in seiner ausgeklappten Stellung die Verriegelungsstellung selbsttätig ein. Das Einnehmen der Verriegelungsstellung erfolgt dabei aufgrund der Kraft einer Feder und/oder aufgrund der Gewichtskraft des Verriegelungselements.

Das Verriegelungselement ist quer, insbesondere senkrecht zur Schwenkachse des Lastaufnahmeelements verschiebbar gelagert.

Dadurch kann das Verriegelungselement bei geringem Betätigungsweg eine einfache Verriegelung des Lastaufnahmeelements erreichen. Bevorzugt ist das Verriegelungselement senkrecht oberhalb der Schwenkachse des Lastaufnahmeelements angeordnet und fällt bei der Verstellung in die Verrieglungsstellung aufgrund der Schwerkraft nach unten.

Ein einfacher Aufbau der Lastaufnahmevorrichtung mit wenigen Einzelteilen ergibt sich, wenn die Lastaufnahmevorrichtung eine Augenschraube aufweist, wobei das Lastaufnahmeelement in einem Auge der Augenschraube schwenkbar gelagert ist. Das Verriegelungselement ist vorteilhaft an einem Schaft der Augenschraube verschiebbar gelagert. Vorteilhaft ist ein Führungselement vorgesehen, mit dem das Verriegelungselement an der Augenschraube gelagert ist. Das Führungselement erlaubt eine gute Führung des Verriegelungselements. Bevorzugt bildet das Führungselement einen Anschlag für die Position des Verriegelungselements in der Verriegelungsstellung. Alternativ kann das Führungselement auch unmittelbar an der Augenschraube gelagert sein.

Der Verwahrkasten weist vorteilhaft mindestens einen Anker zur Verankerung in dem Beton auf. In bevorzugter Gestaltung ist genau ein Anker vorgesehen. Dadurch kann der Verwahrkasten einfach in eine bestehende Bewehrung für die Betondecke eingepasst werden. Über den Anker wird eine stabile Verankerung im umgebenden Beton erreicht. Ein einfacher Aufbau des Ankers wird erreicht, wenn der Anker eine Scheibe und eine Mutter umfasst. Die Scheibe ist insbesondere an der Augenschraube angeordnet und mit der Mutter gegenüber der Augenschraube gesichert. Die Augenschraube bildet dadurch sowohl ein Funktionselement zur Fixierung des Ankers als auch ein Führungselement für das Verriegelungselement und das Lagerelement für das Lastaufnahmeelement. Dadurch kann ein einfacher Aufbau der Lastaufnahmevorrichtung mit geringer Anzahl von Einzelteilen erreicht werden. In vorteilhafter Gestaltung ist ein Distanzelement vorgesehen, das sich gegenüber dem Verwahrkasten und der Scheibe abstützt und dadurch die Position der Scheibe an der Augenschraube festlegt. Die Augenschraube ist bevorzugt über die Mutter an dem Verwahrkasten fixiert. Dadurch wird ein einfacher Aufbau erreicht. Auch eine andere Gestaltung und Fixierung von Anker und Lagerelementen für das Lastaufnahmeelement kann jedoch vorteilhaft sein.

Das Lastaufnahmeelement ist bevorzugt starr ausgebildet. Dadurch kann insbesondere aus größerer Entfernung eine Öse oder dergleichen auf einfache Weise an dem Lastaufnahmeelement eingehängt werden. In bevorzugter Gestaltung ist das Lastaufnahmeelement ein starrer Ring, beispielsweise ein Kettenglied. Auch eine andere Gestaltung des Lastaufnahmeelements kann jedoch vorteilhaft sein.

Ein Ausführungsbeispiel der Erfindung wird im Folgenden anhand der Zeichnung erläutert. Es zeigen:
- Fig. 1 und Fig. 2: schematische Schnittdarstellungen durch die Lastaufnahmevorrichtung in der eingeklappten Stellung des Lastaufnahmeelements und
- Fig. 3 und Fig. 4: schematische Schnittdarstellungen der Lastaufnahmevorrichtung in der ausgeklappten Stellung des Lastaufnahmeelements.

Fig. 1 zeigt eine Lastaufnahmevorrichtung 1, die in Beton 2 eingebettet ist. Die Lastaufnahmevorrichtung 1 schließt dabei bündig mit einer Deckenfläche 28, die den darunterliegenden Raum begrenzt, ab. Die Deckenfläche 28 ist insbesondere die Deckenfläche eines Aufzugsschachts. Die Lastaufnahmevorrichtung 1 weist einen Verwahrkasten 3 auf, an dem ein Anker 6 festgelegt ist. Der Anker 6 ragt von dem Verwahrkasten 3 in Richtung auf die der Deckenfläche 28 abgewandte Seite. Der Verwahrkasten 3 weist einen Innenraum 4 auf, der nach außen von einem abnehmbaren Deckel 5 verschlossen ist. Im Ausführungsbeispiel weist der Deckel 5 Rastelemente 15 auf, die an Rastvorsprüngen 25 des Verwahrkastens 3 eingerastet sind. Auch eine andere lösbare Fixierung des Deckels 5 am Verwahrkasten 3 kann vorteilhaft sein. Die Außenseite des Deckels 5 schließt im Ausführungsbeispiel bündig mit der Deckenfläche 28 ab.

Im Innenraum 4 des Verwahrkastens 3 ist ein Lastaufnahmeelement 11 angeordnet. Das Lastaufnahmeelement 11 ist im Ausführungsbeispiel als starrer Ring, beispielsweise als Kettenglied ausgeführt. Das Lastaufnahmeelement 11 ist um eine Schwenkachse 19 frei schwenkbar gelagert. Wird der Deckel 5 abgenommen, so verschwenkt das Lastaufnahmeelement 11 um die Schwenkachse 19 in Richtung eines Pfeils 24 nach unten, bis das Lastaufnahmeelement 11 etwa senkrecht nach unten hängt. Fig. 1 und 2 zeigen das Lastaufnahmemittel 11 in seiner eingeklappten Stellung 30. Die nach unten geschwenkte, ausgeklappte Stellung ist in den Fig. 3 und 4 gezeigt.

Wie Fig. 1 zeigt, ist das Lastaufnahmemittel 11 im Ausführungsbeispiel in einem Auge 23 einer Augenschraube 7 schwenkbar gelagert. Die Augenschraube 7 bildet sowohl das Lager für das Lastaufnahmeelement 11 als auch das Befestigungsmittel für den Anker 6. Der Anker 6 weist im Ausführungsbeispiel eine Distanzhülse 8, eine Scheibe 9 und eine Mutter 10 auf. Die Distanzhülse 8 erstreckt sich von der Rückseite des Verwahrkastens 3 bis zu der Scheibe 9. Das Auge 23 der Augenschraube 7 ist im Innenraum 4 des Verwahrkastens 3 angeordnet. Die Augenschraube 7 besitzt einen Schaft 27, der sich durch die Wand des Verwahrkastens 3 auf die Außenseite des Verwahrkastens 3 erstreckt. Der Schaft 27 ragt durch die Distanzhülse 8 und die Scheibe 9 und ist in die Mutter 10 eingeschraubt. Die Mutter 10 sichert dadurch die Distanzhülse 8 und die Scheibe 9 auf dem Schaft 27 der Augenschraube 7. Die Distanzhülse 8 legt die Position der Scheibe 9 auf dem Schaft 27 fest. Dadurch, dass die Augenschraube 7 sowohl die Lagerung für das Lastaufnahmeelement 11 als auch einen Teil des Ankers 6 bildet, wird ein einfacher Aufbau mit wenigen Einzelteilen erreicht.

Erfindungsgemäß ist ein Verriegelungselement 12 vorgesehen, das das Lastaufnahmeelement 11 in seiner ausgeklappten Stellung 31 (Fig. 3 und 4) sichert. In den Fig. 1 und 2 befindet sich das Verriegelungselement 12 in seiner Entriegelungsstellung 18. Im Ausführungsbeispiel ist das Verriegelungselement 12 an einem Führungselement 13 in Richtung einer Längsmittelachse 16 der Augenschraube 7 beweglich gelagert. Die Längsmittelachse 16 ist vorteilhaft im Einbauzustand senkrecht ausgerichtet. Die Längsmittelachse 16 fällt vorzugsweise mit der Längsmittelachse des Ankers 6 zusammen. Das Verriegelungselement 12 ist mit einem Lagerungsabschnitt 21 an dem Führungselement 13 gelagert. Im Ausführungsbeispiel bildet das Führungselement 13 einen Anschlag für das Verriegelungselement 12. Hierzu weist das Führungselement 13 einen Anschlagabschnitt 26 auf, der mit dem Lagerungsabschnitt 21 des Verriegelungselements 12 zusammenwirkt. In der in Fig. 1 gezeigten Entriegelungsstellung 18 weist der Lagerungsabschnitt 21 zu dem Anschlagabschnitt 26 einen Abstand a auf.

Wie Fig. 1 auch zeigt, ist das Verriegelungselement 12 von einer Feder 14 beaufschlagt. Die Feder 14 ist im Ausführungsbeispiel als Druckfeder ausgebildet und stützt sich mit einem Ende am Verwahrkasten 3 und mit dem anderen Ende am Verriegelungselement 12 ab.

Wie die Fig. 1 und 2 zeigen, ist das Verriegelungselement 12 im Ausführungsbeispiel mit vier Klauen 22 versehen. Die Klauen 22 sind im Ausführungsbeispiel gleichmäßig um die Längsmittelachse 16 angeordnet und ragen beidseitig des Auges 23 nach unten. In der eingeklappten Stellung 30 des Lastaufnahmeelements 11 werden zwei der vier Klauen 22 von dem Lastaufnahmeelement 11 beaufschlagt. Dadurch wird das Verriegelungselement 12 in der Entriegelungsstellung 18 gehalten, obwohl das Verriegelungselement 12 von der Feder 14 in Richtung auf die Verriegelungsstellung 17 gedrückt wird.

Die Fig. 3 und 4 zeigen die Anordnung mit dem Verriegelungselement 12 in seiner Verriegelungsstellung 17 und dem Lastaufnahmeelement 11 in der ausgeklappten Stellung 31. Wie die Fig. 3 und 4 zeigen, erstrecken sich die Klauen 22 beidseitig der Schwenkachse 19 an den Stirnseiten des Lastaufnahmemittels 11. Die dem Lastaufnahmemittel 11 zugewandten Seiten der Klauen 22 bilden Verriegelungskonturen 20, die in den Verschwenkweg des Lastaufnahmemittels 11 ragen und dadurch ein Verschwenken des Lastaufnahmeelements 11 in die in den Fig. 1 und 2 gezeigte Entriegelungsstellung 18 verhindern. Die Feder 14 hält das Verriegelungselement 12 in seiner Verriegelungsstellung 17. Der Lagerungsabschnitt 21 des Verriegelungselements 12 liegt am Anschlagabschnitt 26 des Führungselements 13 an. Dadurch ist das Verriegelungselement 12 in seiner Position gesichert.

Wie Fig. 4 zeigt, erstreckt sich das Auge 23 der Augenschraube 7 zwischen den Klauen 22. Die Klauen 22 können im Bereich des Auges 23 dabei Aussparungen aufweisen. In der Verriegelungsstellung 17 erstrecken sich die Klauen 22 paarweise auf gegenüberliegenden Seiten der Schwenkachse 19. Dadurch ist ein Verschwenken des Lastaufnahmemittels 11 in beide Richtungen verhindert.

Die Lastaufnahmevorrichtung 1 wird bündig mit einer Deckenfläche 28 im umgebenden Beton einbetoniert. Dabei ist der Innenraum 4 des Verwahrkastens 3 von dem Deckel 5 verschlossen, und das Lastaufnahmeelement 11 befindet sich in seiner eingeklappten Stellung 30, wie in den Fig. 1 und 2 gezeigt. Zur Aufzugmontage wird der Deckel 5 entfernt. Dadurch verschwenkt das Lastaufnahmeelement 11 selbsttätig in seine ausgeklappte Stellung 31, und zwar aufgrund seiner Gewichtskraft. In der ausgeklappten Stellung 31 ist das Verriegelungselement 12 nicht mehr vom Lastaufnahmeelement 11 in seiner Entriegelungsstellung 18 gehalten. Dadurch verstellt sich das Verriegelungselement 12 selbsttätig in seine Verriegelungsstellung 17. Im Ausführungsbeispiel ist unterstützend die Feder 14 vorgesehen. Bei ausreichendem Gewicht des Verriegelungselements 12 kann die Feder 14 auch entfallen. In der Verriegelungsstellung 17 des Verriegelungselements 12 blockieren die Verriegelungskonturen 20 der Klauen 22 ein Verschwenken des Lastaufnahmeelements 11 um die Schwenkachse 19. Dadurch kann in dieser Position eine Öse, ein Haken oder dergleichen bequem auch von einem entfernt liegenden Ort an dem Lastaufnahmemittel 11 eingehakt werden. Nach Beendigung der Arbeiten kann das Verriegelungselement 12 entgegen der Kraft der Feder 14 in seine Entriegelungsstellung 18 zurückgestellt werden, beispielsweise von Hand, und anschließend das Lastaufnahmeelement 11 aus der ausgeklappten Stellung 31 in die eingeklappte Stellung 30 verschwenkt werden. In der eingeklappten Stellung 31 kann das Lastaufnahmeelement 11 durch den Deckel 5 oder ein zusätzliches Sicherungsmittel, beispielsweise einen am Verwahrkasten zu fixierenden Riegel, gesichert werden.

Im Ausführungsbeispiel ist das Verriegelungselement 12 in senkrechter Richtung verschiebbar gelagert. In alternativer Gestaltung kann auch eine Verschiebbarkeit in eine andere Richtung vorgesehen sein. Bei einer Verschiebbarkeit in senkrechter Richtung, wobei das Verriegelungselement 12 in Verriegelungsstellung 17 unterhalb seiner Position in Entriegelungsstellung 18 liegt, kann das Verriegelungselement 12 auf einfache Weise so gestaltet werden, dass das Verriegelungselement 12 selbsttätig in die Verriegelungsstellung 17 gelangt.

Im Ausführungsbeispiel ist als Lastaufnahmeelement 11 ein starrer Ring vorgesehen. Auch eine andere Gestaltung des Lastaufnahmeelements 11 kann jedoch vorteilhaft sein. Das Lastaufnahmeelement 11 ist bevorzugt starr ausgebildet, so dass ein Verbiegen des Lastaufnahmeelements 11 beim Einhängen von Ösen, Haken oder dergleichen verhindert ist. In alternativer Gestaltung kann das Lastaufnahmeelement 11 jedoch auch eine schwenkbar gelagerte Seilschlaufe sein.

## Patentansprüche

1. Lastaufnahmevorrichtung umfassend einen Verwahrkasten (3) zur Einbettung in Beton (2) und mindestens ein Lastaufnahmeelement (11), wobei das Lastaufnahmeelement (11) zwischen einer eingeklappten Stellung (30) und einer ausgeklappten Stellung (31) um eine Schwenkachse (19) verschwenkbar ist, wobei das Lastaufnahmeelement (11) in der eingeklappten Stellung (30) in einem Innenraum (4) des Verwahrkastens (3) angeordnet ist und in der ausgeklappten Stellung (31) mindestens teilweise aus dem Innenraum (4) ragt, wobei ein Verriegelungselement (12) vorgesehen ist, das das mindestens eine Lastaufnahmeelement (11) in der ausgeklappten Stellung (31) gegen eine Verschwenkung in die eingeklappte Stellung (30) sichert, wobei das Verriegelungselement (12) eine Verriegelungsstellung (17), in der das Verriegelungselement (12) das Lastaufnahmeelement (11) gegen eine Verschwenkung in die eingeklappte Stellung (30) sichert, und eine Entriegelungsstellung (18), in der das Lastaufnahmeelement (11) um die Schwenkachse (19) verschwenkbar ist, aufweist, wobei der Verwahrkasten (3) einen Deckel (5) aufweist, wobei das Lastaufnahmeelement (11) beim Abnehmen des Deckels (5) des Verwahrkastens (3) aufgrund der Schwerkraft in die ausgeklappte Stellung (31) fällt, wenn die Lastaufnahmevorrichtung (1) in Beton eingebettet ist und die Lastaufnahmevorrichtung (1) dabei bündig mit einer Deckenfläche (28), die den darunterliegenden Raum begrenzt, abschließt, wobei das Verriegelungselement (12) beim Verstellen des Lastaufnahmeelements (11) in seine ausgeklappte Stellung (31) selbsttätig die Verriegelungsstellung (17) einnimmt, wenn die Lastaufnahmevorrichtung (1) in Beton eingebettet ist und die Lastaufnahmevorrichtung (1) dabei bündig mit einer Deckenfläche (28), die den darunterliegenden Raum begrenzt, abschließt, wobei das Einnehmen der Verriegelungsstellung (17), wenn die Lastaufnahmevorrichtung (1) in Beton eingebettet ist und die Lastaufnahmevorrichtung (1) dabei bündig mit einer Deckenfläche (28), die den darunterliegenden Raum begrenzt, abschließt, aufgrund der Kraft einer Feder (14) und/oder aufgrund der Gewichtskraft des Verriegelungselements (12) erfolgt,
**dadurch gekennzeichnet, dass** das Verriegelungselement (12) quer zur Schwenkachse (19) des Lastaufnahmeelements (11) verschiebbar gelagert ist.

2. Lastaufnahmevorrichtung nach Anspruch 1,
**dadurch gekennzeichnet, dass** das Verriegelungselement (12) in Richtung auf seine Verriegelungsstellung (17) gefedert gelagert ist.

3. Lastaufnahmevorrichtung nach Anspruch 2,
**dadurch gekennzeichnet, dass** das Verriegelungselement (12) von einer Feder (14) beaufschlagt ist, die als Druckfeder ausgebildet ist und sich mit einem Ende gegenüber dem Verwahrkasten (3) und mit dem anderen Ende gegenüber dem Verriegelungselement (12) abstützt.

4. Lastaufnahmevorrichtung nach einem der Ansprüche 1 bis 3,
**dadurch gekennzeichnet, dass** das Verriegelungselement (12) in der eingeklappten Stellung (30) des Lastaufnahmeelements (11) von dem Lastaufnahmeelement (11) in der Entriegelungsstellung (18) gehalten ist.

5. Lastaufnahmevorrichtung nach einem der Ansprüche 1 bis 4,
**dadurch gekennzeichnet, dass** das Verriegelungselement (12) senkrecht zur Schwenkachse (19) des Lastaufnahmeelements (11) verschiebbar gelagert ist.

6. Lastaufnahmevorrichtung nach einem der Ansprüche 1 bis 5,
**dadurch gekennzeichnet, dass** die Lastaufnahmevorrichtung (1) eine Augenschraube (7) aufweist, wobei das Lastaufnahmeelement (11) in einem Auge (23) der Augenschraube (7) schwenkbar gelagert ist.

7. Lastaufnahmevorrichtung nach Anspruch 6,
**dadurch gekennzeichnet, dass** das Verriegelungselement (12) an einem Schaft (17) der Augenschraube (7) verschiebbar gelagert ist.

8. Lastaufnahmevorrichtung nach Anspruch 7,
**dadurch gekennzeichnet, dass** ein Führungselement (13) vorgesehen ist, mit dem das Verriegelungselement (12) an der Augenschraube (7) gelagert ist.

9. Lastaufnahmevorrichtung nach Anspruch 8,
**dadurch gekennzeichnet, dass** das Führungselement (13) einen Anschlag für die Position des Verriegelungselements (12) in der Verriegelungsstellung (17) bildet.

10. Lastaufnahmevorrichtung nach einem der Ansprüche 1 bis 9,
**dadurch gekennzeichnet, dass** der Verwahrkasten (3) mindestens einen Anker (6) zur Verankerung in dem Beton (2) aufweist.

11. Lastaufnahmevorrichtung nach Anspruch 10,
**dadurch gekennzeichnet, dass** der Anker (6) eine Scheibe (9) und eine Mutter (10) umfasst, wobei die Scheibe (9) insbesondere an der Augenschraube (7) angeordnet und mit der Mutter (10) gegenüber der Augenschraube (7) gesichert ist.

12. Lastaufnahmevorrichtung nach Anspruch 11,
**dadurch gekennzeichnet, dass** die Augenschraube (7) über die Mutter (10) an dem Verwahrkasten (3) fixiert ist.

13. Lastaufnahmevorrichtung nach einem der Ansprüche 1 bis 12,
**dadurch gekennzeichnet, dass** das Lastaufnahmeelement (11) starr ausgebildet ist, wobei das Lastaufnahmeelement (11) insbesondere ein starrer Ring ist.

## Claims

1. Load-bearing device comprising a storage box (3) for embedding in concrete (2) and at least one load-bearing element (11), wherein the load-bearing element (11) is pivotable about a pivot axis (19) between a folded-in position (30) and a folded-out position (31), wherein the load-bearing element (11) is arranged in an interior space (4) of the storage box (3) in the folded-in position (30) and protrudes out of the interior space (4) at least in part in the folded-out position (31), wherein a locking element (12) is provided that secures the at least one load-bearing element (11), in the folded-out position (31), against pivoting into the folded-in position (30), wherein the locking element (12) has a locking position (17), in which the locking element (12) secures the load-bearing element (11) against pivoting into the folded-in position (30), and an unlocking position (18), in which the load-bearing element (11) is pivotable about the pivot axis (19), wherein the storage box (3) comprises a cover (5), wherein when the cover (5) of the storage box (3) is removed the load-bearing element (11) falls into the folded-out position (31) on account of gravity when the load-bearing device (1) is embedded in concrete and the load-bearing device (1) in this case ends flush with a ceiling surface (28) that defines the space located therebelow, wherein upon adjustment of the load-bearing element (11) into its folded-out position (31) the locking element (12) automatically assumes the locking position (17) when the load-bearing device (1) is embedded in concrete and the load-bearing device (1) in this case ends flush with a ceiling surface (28) that defines the space located therebelow, wherein the locking position (17), when the load-bearing device (1) is embedded in concrete and the load-bearing device (1) in this case ends flush with a ceiling surface (28) that defines the space located therebelow, is assumed owing to the force of a spring (14) and/or owing to the weight force of the locking element (12), **characterised in that** the locking element (12) is mounted so as to be displaceable transversely to the pivot axis (19) of the load-bearing element (11).

2. Load-bearing device according to claim 1,
**characterised in that** the locking element (12) is spring mounted in the direction towards its locking position (17).

3. Load-bearing device according to claim 2,
**characterised in that** the locking element (12) is acted upon by a spring (14) which is configured as a compression spring and is supported with one end against the storage box (3) and with the other end against the locking element (12).

4. Load-bearing device according to any of claims 1 to 3,
**characterised in that** the locking element (12) is held by the load-bearing element (11) in the unlocking position (18), in the folded-in position (30) of the load-bearing element (11).

5. Load-bearing device according to any of claims 1 to 4,
**characterised in that** the locking element (12) is mounted so as to be displaceable perpendicularly to the pivot axis (19) of the load-bearing element (11).

6. Load-bearing device according to any of claims 1 to 5,
**characterised in that** the load-bearing device (1) comprises an eye screw (7),
wherein the load-bearing element (11) is pivotably mounted in an eye (23) of the eye screw (7).

7. Load-bearing device according to claim 6,
**characterised in that** the locking element (12) is displaceably mounted on a shank (17) of the eye screw (7).

8. Load-bearing device according to claim 7,
**characterised in that** a guide element (13) is provided, with which the locking element (12) is mounted on the eye screw (7).

9. Load-bearing device according to claim 8,
**characterised in that** the guide element (13) forms a stop for the position of the locking element (12) in the locking position (17).

10. Load-bearing device according to any of claims 1 to 9,
**characterised in that** the storage box (3) comprises at least one anchor (6) for anchoring in the concrete (2).

11. Load-bearing device according to claim 10,
**characterised in that** the anchor (6) comprises a washer (9) and a nut (10),
wherein the washer (9) is in particular arranged on the eye screw (7) and secured with the nut (10) relative to the eye screw (7).

12. Load-bearing device according to claim 11,
**characterised in that** the eye screw (7) is fixed on the storage box (3) via the nut (10).

13. Load-bearing device according to any of claims 1 to 12,
**characterised in that** the load-bearing element (11) is configured to be rigid,
wherein the load-bearing element (11) is in particular a rigid ring.

## Revendications

1. Dispositif de réception de charge comprenant une boîte de rangement (3) à incorporer dans du béton (2) et au moins un élément de réception de charge (11), dans lequel l'élément de réception de charge (11) peut pivoter autour d'un axe de pivotement (19) entre une position repliée (30) et une position dépliée (31), dans lequel l'élément de réception de charge (11) est disposé, dans la position repliée (30), dans un espace intérieur (4) de la boîte de rangement (3) et dépasse au moins en partie de l'espace intérieur (4) dans la position dépliée (31), dans lequel un élément de verrouillage (12) est prévu, qui bloque l'au moins un élément de réception de charge (11) dans la position dépliée (31) contre un pivotement dans la position repliée (30), dans lequel l'élément de verrouillage (12) présente une position de verrouillage (17), dans laquelle l'élément de verrouillage (12) bloque l'élément de réception de charge (11) contre un pivotement dans la position repliée (30), et une position de déverrouillage (18), dans laquelle l'élément de réception de charge (11) peut pivoter autour de l'axe de pivotement (19), dans lequel la boîte de rangement (3) présente un couvercle (5), dans lequel l'élément de réception de charge (11) tombe dans la position dépliée (31) en raison de la force de gravité lors du retrait du couvercle (5) de la boîte de rangement (3) lorsque le dispositif de réception de charge (1) est incorporé dans du béton et que le dispositif de réception de charge (1) se termine se faisant en affleurement avec une surface couvrante (28), qui délimite l'espace situé en dessous, dans lequel l'élément de verrouillage (12) adopte de manière autonome la position de verrouillage (17) lors de l'ajustement de l'élément de réception de charge (11) dans sa position dépliée (31) lorsque le dispositif de réception de charge (1) est incorporé dans du béton et que le dispositif de réception de charge (1) se termine ce faisant en affleurement avec une surface couvrante (28), qui délimite l'espace situé en dessous, dans lequel l'adoption de la position de verrouillage (17) lorsque le dispositif de réception de charge (1) est incorporé dans du béton et que le dispositif de réception de charge (1) se termine ce faisant en affleurement avec une surface couvrante (28), qui délimite l'espace situé en dessous, en raison de la force d'un ressort (14) et/ou en raison de la force liée au poids de l'élément de verrouillage (12),
**caractérisé en ce que** l'élément de verrouillage (12) est monté de manière à pouvoir coulisser transversalement par rapport à l'axe de pivotement (19) de l'élément de réception de charge (11).

2. Dispositif de réception de charge selon la revendication 1,
**caractérisé en ce que** l'élément de verrouillage (12) est monté sur ressorts en direction de sa position de verrouillage (17).

3. Dispositif de réception de charge selon la revendication 2,
**caractérisé en ce que** l'élément de verrouillage (12) est sollicité par un ressort (14) qui est réalisé comme un ressort de pression et prend appui par une extrémité par rapport à la boîte de rangement (3) et par l'autre extrémité par rapport à l'élément de verrouillage (12).

4. Dispositif de réception de charge selon l'une des revendications 1 à 3,
**caractérisé en ce que** l'élément de verrouillage (12) est maintenu dans la position de déverrouillage (18) par l'élément de réception de charge (11) dans la position repliée (30) de l'élément de réception de charge (11).

5. Dispositif de réception de charge selon l'une des revendications 1 à 4,
**caractérisé en ce que** l'élément de verrouillage (12) est monté de manière à pouvoir être coulissé perpendiculairement à l'axe de pivotement (19) de l'élément de réception de charge (11).

6. Dispositif de réception de charge selon l'une des revendications 1 à 5,
**caractérisé en ce que** le dispositif de réception de charge (1) présente une vis à œillet (7), dans lequel l'élément de réception de charge (11) est monté de manière à pouvoir pivoter dans un œillet (23) de la vis à œillet (7).

7. Dispositif de réception de charge selon la revendication 6,
**caractérisé en ce que** l'élément de verrouillage (12) est monté de manière à pouvoir pivoter sur une tige (17) de la vis à œillet (7).

8. Dispositif de réception de charge selon la revendication 7,
**caractérisé en ce qu'**un élément de guidage (13) est prévu, avec lequel l'élément de verrouillage (12) est monté sur la vis à œillet (7).

9. Dispositif de réception de charge selon la revendication 8,
**caractérisé en ce que** l'élément de guidage (13) forme une butée pour la position de l'élément de verrouillage (12) dans la position de verrouillage (17).

10. Dispositif de réception de charge selon l'une des revendications 1 à 9,
**caractérisé en ce que** la boîte de rangement (3) présente au moins un ancrage (6) destiné à être ancré dans le béton (2).

11. Dispositif de réception de charge selon la revendication 10,
**caractérisé en ce que** l'ancrage (6) comprend une rondelle (9) et un écrou (10),
dans lequel la rondelle (9) est disposée en particulier sur la vis à œillet (7) et est bloquée avec l'écrou (10) par rapport à la vis à œillet (7).

12. Dispositif de réception de charge selon la revendication 11,
**caractérisé en ce que** la vis à œillet (7) est fixée sur la boîte de rangement (3) par l'intermédiaire de l'écrou (10).

13. Dispositif de réception de charge selon l'une quelconque des revendications 1 à 12,
**caractérisé en ce que** l'élément de réception de charge (11) est réalisé de manière rigide, dans lequel l'élément de réception de charge (11) est en particulier une bague rigide.
